# EUROPÄISCHE PATENTSCHRIFT

(11) **EP 0 772 566 B1**
(45) Veröffentlichungstag und Bekanntmachung des Hinweises auf die Patenterteilung: **21.10.1998**
(21) Anmeldenummer: 96915008.5
(22) Anmeldetag: 02.05.1996
(51) Int. Cl.: B67B 3/12

(54) **VERSCHLIESSORGAN FÜR KRONENKORKEN**
CLOSURE MEMBER FOR CROWN CAPS
ORGANE DE FERMETURE POUR BOUCHONS-COURONNES

(30) Priorität: 03.05.1995 DE 29507335 U
(43) Veröffentlichungstag der Anmeldung: 14.05.1997
(73) Patentinhaber: KRONES AKTIENGESELLSCHAFT HERMANN KRONSEDER MASCHINENFABRIK, 93068 Neutraubling (DE)
(72) Erfinder: HEUDECKER, Gerhard, D-93080 Pentling (DE)
(74) Vertreter: Grünecker, August, Dipl.-Ing.
(86) Internationale Anmeldenummer: EP9601815
(87) Internationale Veröffentlichungsnummer: WO9634822

(56) Entgegenhaltungen:
- EP-A- 0 470 360
- EP-A- 0 645 339

## Beschreibung

Die Erfindung betrifft ein Verschließorgan für Kronenkorken gemäß dem Oberbegriff des Anspruchs 1.

Es ist bereits ein derartiges Verschließorgan bekannt, bei dem gleichmäßig über den Umfang verteilt auf gleicher Höhe vier Sichtöffnungen und dazwischen vier Verbindungsstege vorgesehen sind (DE-GM 83 08 616). Durch die vier gleich großen Sichtöffnungen mit einem Öffnungswinkel von weniger als 90 Grad ist eine gewisse Kontrolle der Längsbohrung bzw. des darin angeordneten Auswerfers und erforderlichenfalls eine manuelle oder maschinelle Reinigung oder Desinfektion des der Gefäßmündung benachbarten "Innenbereichs" des Verschließorgans möglich. Einer Infektion oder Verschmutzung des Gefäßes bzw. dessen Inhalts im Verlaufe des Verschließvorgangs kann so entgegengewirkt werden.

Der Erfindung liegt die Aufgabe zugrunde, bei einem gattungsgemäßen Verschließorgan mit einfachen Mitteln die Möglichkeit der Kontrolle und der Reinigung bzw. Desinfektion spürbar zu verbessern.

Diese Aufgabe wird erfindungsgemäß dadurch gelöst, daß eine Sichtöffnung einen Öffnungswinkel von mindestens 180 Grad aufweist.

Durch die erfindungsgemäß gebildete große Sichtöffnung ist ein optimaler Zugriff zu den besonders kritischen Bereichen des Verschließorgans möglich. Dies gilt insbesondere dann, wenn gemäß einer Weiterbildung der Erfindung der Öffnungswinkel der Sichtöffnung derart bemessen ist, daß der Auswerfer vollständig innerhalb der Sichtöffnung liegt.

Andere vorteilhafte Weiterbildungen, die alle zu einer guten Zugänglichkeit und einem einfachen, stabilen Aufbau des Verschließorgans beitragen, sind in den Unteransprüchen 3 bis 9 angegeben. Besonders hervorzuheben ist die Weiterbildung nach Anspruch 3, gemäß der nur eine einzige Sichtöffnung und ein einziger Verbindungssteg vorhanden ist. Es hat sich gezeigt, daß dieser Steg ohne weiteres die beim Verschließvorgang am Verschließkonus entstehenden Kräfte in der Größenordnung von 200 kp übertragen kann, trotz seiner "außermittigen" Lage zum Verschließkonus.

Im Nachstehenden wird ein Ausführungsbeispiel der Erfindung anhand der Zeichnungen beschrieben. Es zeigen:
Fig. 1 einen senkrechten Schnitt durch ein Verschließorgan
Fig. 2 den Schnitt A B nach Fig. 1.

Das Verschließorgan 1 nach Fig. 1 und 2 weist ein rohrartiges Gehäuse 2 auf, das in einer senkrechten Buchse 3 eines drehbaren Oberteils 4 eines nicht weiter dargestellten Kronenkorkers höhenbeweglich aufgenommen ist. Am unteren Ende des mit einem nach außen vorstehenden Bund versehenen Gehäuses 2 ist mittels einer Überwurfmutter 5 ein von der Seite her gesehen U-förmiges Haltestück 6 lösbar befestigt. Das Haltestück 6 weist an der Oberseite des horizontalen oberen Schenkels einen hohlzylindrischen Ansatz 7 auf, mit dem es in der Bohrung des Gehäuses 2 zentriert ist. Im Ansatz 7 ist ein nach außen vorstehender Stift 8 befestigt, der zur Drehsicherung in eine am unteren Rand des Gehäuses 2 ausgebildete Ausnehmung 9 eingreift. Der einen kreisförmigen Umriß aufweisende obere Schenkel des Haltestücks 6 ist ferner mit einer senkrechten Bohrung 10 versehen, die konzentrisch zur Mittelachse des Gehäuses 2 liegt. Im horizontalen unteren Schenkel des Haltestücks 6 ist gleichfalls eine senkrechte Bohrung 11 ausgebildet, die konzentrisch zur Mittelachse des Gehäuses 2 liegt.

In der unteren Bohrung 11 des Haltestücks 6 ist ein ringförmiger Verschließkonus 12 befestigt, der die Verformungsarbeit beim Befestigen eines Kronenkorkens auf einer Gefäßmündung ausübt. Die obere Bohrung 10 des Haltestücks 6 umgibt mit Abstand einen stangenartigen Auswerfer 13, der höhenbeweglich im Gehäuse 2 gelagert und durch eine im Gehäuse 2 angeordnete Druckfeder 14 elastisch in seiner in Fig. 1 gezeigten unteren Endposition fixiert ist. Das verdickte untere Ende des Auswerfers 13 steckt mit Spiel in der Längsbohrung des Verschließkonus 12 und bildet mit dieser einen Ringspalt, in den leicht Glassplitter, Flüssigkeitsreste usw. eindringen können.

Die beiden mit Abstand zueinander angeordneten horizontalen Schenkel des einteilig aus massivem Metall geformten Haltestücks 6 sind durch einen senkrechten Steg 15 miteinander verbunden, der mit Abstand seitlich vom Auswerfer 13 verläuft. Der Steg 15 überträgt die beim Verschließvorgang am Verschließkonus 12 entstehende Kraft vom unteren zum oberen Schenkel des Haltestücks 6, wo sie mittig in das Gehäuse 2 weitergeleitet wird. Bezüglich der Mittelachse 18 des Verschließorgans 1 überdeckt der einzige Steg 15 einen Winkel X von ca. 120 Grad und läßt somit eine Sichtöffnung 16 frei, die sich unter einem Winkel Y von ca. 240 Grad rings um den Auswerfer 13 erstreckt und zwar in einem Höhenbereich unmittelbar über dem Verschließkonus 12. Die einzige Sichtöffnung 16 ist so groß, daß der Auswerfer 13 vollständig in ihr liegt, wenn man, wie in Fig. 1, seitlich zwischen die Schenkel des Haltestücks 6 hineinblickt. Das heißt, daß bei dieser Blickrichtung der Auswerfer 13 auf Höhe der Sichtöffnung 16 weder Teile des Stegs 15 verdeckt noch durch Teile des Stegs 15 verdeckt wird. Der Auswerfer 13 sowie der Ringspalt zwischen diesem und dem Verschließkonus 12 ist somit sehr gut zugänglich, sei es zu einer Sichtkontrolle auf Verschmutzung oder sei es für eine manuelle oder maschinelle Reinigung oder Desinfektion, beispielsweise mittels auf die Sichtöffnung 16 gerichteter stationärer Spritzdüsen. Dies wird noch dadurch erleichtert, daß die Sichtöffnung 16 bezüglich der Drehachse des Oberteils 4 radial nach außen gerichtet und damit von der Außenseite des Kronenkorkers her besonders gut zugänglich ist.

Wie die Fig. 1 zeigt, sind die aufeinander zuweisenden Seiten der horizontalen Schenkel des Haltestücks 6 zum Steg 15 hin abgeschrägt und gehen abgerundet in diesen über. Hierdurch wird ein besonders guter Kraftverlauf erreicht. Der Steg 15 kann auch zweiteilig ausgebildet sein, beispielsweise durch zwei parallele Rundstangen, zwischen denen ein zweites, schmales Sichtfenster gebildet wird. Auch ist es möglich, wie in Fig. 1 strichpunktiert angedeutet ist, in der Bohrung 10 einen Dichtring 17 zu befestigen, der auf einem verdickten Bereich des Auswerfers 13 gleitet.

## Patentansprüche

1. Verschließorgan für Kronenkorken, mit einem Verschließkonus (12), einem in dessen Längsbohrung eingreifenden Auswerfer (13) und mindestens einer die Längsbohrung (10) mit der Außenseite verbindenden Sichtöffnung (16), dadurch gekennzeichnet, daß die Sichtöffnung (16) einen Öffnungswinkel (Y) von mindestens 180 Grad rings um den Auswerfer (13) aufweist.

2. Verschließorgan nach Anspruch 1, dadurch gekennzeichnet, daß der Öffnungswinkel (Y) der Sichtöffnung (16) derart bemessen ist, daß der Auswerfer (13) vollständig innerhalb der Sichtöffnung (16) liegt.

3. Verschließorgan nach Anspruch 1 oder 2, dadurch gekennzeichnet, daß die einzige Sichtöffnung (16) an beiden Seiten durch einen einzigen Steg (15) begrenzt ist, der mit Abstand zum Auswerfer (13) verläuft, vorzugsweise parallel zum Auswerfer (13).

4. Verschließorgan nach einem der Ansprüche 1 bis 3, gekennzeichnet durch ein U-förmiges Haltestück (6), in dessen einem freien Schenkel der ringförmige Verschließkonus (12) sitzt und dessen anderer freier Schenkel eine Bohrung (10) für den Auswerfer (13) aufweist, wobei die Sichtöffnung (16) zwischen den beiden freien Schenkeln ausgebildet ist.

5. Verschließorgan nach Anspruch 4, dadurch gekennzeichnet, daß der Verbindungsschenkel des U-förmigen Haltestücks (6) den die Sichtöffnung (16) seitlich begrenzenden Steg (15) bildet.

6. Verschließorgan nach Anspruch 5, dadurch gekennzeichnet, daß die beiden freien Schenkel des Haltestücks (6) zum Steg (15) hin abgeschrägt sind und vorzugsweise abgerundet in diesen übergehen.

7. Verschließorgan nach einem der Ansprüche 4 bis 6, dadurch gekennzeichnet, daß das U-förmige Haltestück (6) lösbar an einem rohrartigen Gehäuse (2) befestigt ist.

8. Verschließorgan nach Anspruch 7, dadurch gekennzeichnet, daß an der Außenseite des freien Schenkels des Haltestücks (6) mit der Bohrung (10) für den Auswerfer (13) ein hohlzylindrischer Ansatz (7) ausgebildet ist, mit dem das Haltestück (6) im rohrartigen Gehäuse (2) zentriert ist.

9. Verschließorgan nach einem der Ansprüche 4 bis 8, dadurch gekennzeichnet, daß in der Bohrung (10) für den Auswerfer (13) ein an diesem anliegender Dichtring (17) befestigt ist.

## Claims

1. A closure member for crown cork caps, comprising a closure cone (12), an ejector (13) engaging the longitudinal bore of said closure cone and at least one observation opening (16) connecting the longitudinal bore (10) to the outside, characterized in that the observation opening (16) has an aperture angle (Y) of at least 180° around said ejector (13).

2. A closure member according to claim 1, characterized in that the aperture angle (Y) of the observation opening (16) is dimensioned such that the ejector (13) is located completely within the observation opening (16).

3. A closure member according to claim 1 or 2, characterized in that the only observation opening (16) is delimited by a single bridge piece (15) on both sides thereof, said bridge piece (15) extending in spaced relationship with the ejector (13), preferably parallel to said ejector (13).

4. A closure member according to one of the claims 1 to 3, characterized by a U-shaped holding member (6), the annular closure cone (12) being provided in one of the free legs of said holding member (6) and a bore (10) for the ejector (13) being provided in the other free leg of said holding member (6), the observation opening (16) being defined between the two free legs.

5. A closure member according to claim 4, characterized in that the connecting leg of the U-shaped holding member (6) forms the bridge piece (15) delimiting the observation opening (16) on the side.

6. A closure member according to claim 5, characterized in that the two free legs of the holding member (6) are bevelled towards the bridge piece (15) and that they merge with said bridge piece (15) preferably in rounded transitions.

7. A closure member according to one of the claims 4 to 6, characterized in that the U-shaped holding member (6) is releasably fixed to a tubular housing (2).

8. A closure member according to claim 7, characterized in that a hollow-cylindrical projection (7) is formed on the outer side of the free leg of the holding member (6) including the bore (10) for the ejector (13), the holding member (6) being centered in said tubular housing (2) by means of said hollow-cylindrical projection (7).

9. A closure member according to one of the claims 4 to 8, characterized in that a sealing ring (17) is secured in position in the bore (10) for the ejector (13), said sealing ring (17) abutting on said ejector (13).

## Revendications

1. Organe de capsulage pour bouchons couronnes, comportant un cône de sertissage (12), un éjecteur (13) s'engageant dans l'alésage longitudinal de celui-ci, et au moins une fenêtre (16) reliant l'alésage longitudinal (10) au côté extérieur, caractérisé par le fait que la fenêtre (16) a un angle d'ouverture (Y) d'au moins 180 degrés autour de l'éjecteur (13).

2. Organe de capsulage selon la revendication 1, caractérisé par le fait que l'angle d'ouverture (Y) de la fenêtre (16) est dimensionné de façon telle que l'éjecteur (13) soit entièrement à l'intérieur de celle-ci.

3. Organe de capsulage selon l'une des revendications 1 et 2, caractérisé par le fait que la fenêtre unique (16) est limitée des deux côtés par une entretoise unique (15) qui s'étend à une certaine distance de l'éjecteur (13) de préférence parallèlement à celui-ci.

4. Organe de capsulage selon l'une des revendications 1 à 3, caractérisé par une pièce support en forme de U (6) dans une aile duquel est monté le cône annulaire de sertissage (12) et dont l'autre aile présente un alésage (10) pour l'éjecteur (13), la fenêtre (16) étant faite entre ces deux ailes.

5. Organe de capsulage selon la revendication 4, caractérisé par le fait que l'âme de la pièce support en forme de U (6) forme l'entretoise (15) qui limite latéralement la fenêtre (16).

6. Organe de capsulage selon la revendication 5, caractérisé par le fait que les deux ailes de la pièce support (6) sont biseautées vers l'entretoise (15) et de préférence se raccordent à celle-ci par un arrondi.

7. Organe de capsulage selon l'une des revendications 4 à 6, caractérisé par le fait que la pièce support en forme de U (6) est fixée de manière amovible à un corps tubulaire (2).

8. Organe de capsulage selon la revendication 7, caractérisé par le fait que sur le côté extérieur de l'aile de la pièce support (6) pourvue de l'alésage (10) pour l'éjecteur (13) est fait un appendice cylindrique creux (7) par lequel la pièce support (6) est centrée dans le corps tubulaire (2).

9. Organe de capsulage selon l'une des revendications 4 à 8, caractérisé par le fait que dans l'alésage (10) pour l'éjecteur (13) est fixé un joint annulaire d'étanchéité (17) qui s'appuie sur ce dernier.
